# FASCICULE DE BREVET EUROPEEN

(11) **EP 2 770 270 B1**
(45) Date de publication et mention de la délivrance du brevet: **04.11.2015**
(21) Numéro de dépôt: 14156007.8
(22) Date de dépôt: 20.02.2014
(51) Int. Cl.: F24H 6/00

(54) **Appareil de chauffage et de production d'eau chaude**
Gerät zum Heizen und zur Warmwasserbereitung
Apparatus for heating and hot-water production

(30) Priorité: 20.02.2013 FR 1351455
(43) Date de publication de la demande: 27.08.2014
(73) Titulaire: Sanden Manufacturing Europe, 35190 Tinteniac (FR)
(72) Inventeur: Khoury, Georges, 95130 Franconville (FR)
(74) Mandataire: Regimbeau

(56) Documents cités:
- DE-C- 906 987
- FR-A1- 2 661 241
- GB-A- 752 878
- GB-A- 2 165 349
- US-A- 1 449 384
- US-A- 2 654 361

## Description

L'invention concerne un appareil de chauffage et de production d'un fluide de stockage d'énergie, tel que de l'eau chaude, qui comporte un réservoir dans lequel est contenu ledit fluide, une source thermique pour chauffer ce fluide, ainsi qu'une enceinte isolante dans laquelle est placé le réservoir.

Dans l'ensemble de la présente demande, l'exemple de fluide choisi est l'eau.

Dans le langage courant, un tel appareil est généralement désigné sous l'expression "ballon d'eau chaude".

Un tel réservoir, dont la contenance peut être de quelques dizaines à quelques centaines de litres, permet de disposer d'eau chaude sanitaire.

Généralement, ce réservoir est ceinturé par une enceinte thermiquement isolante, afin de réduire au maximum les pertes de chaleur.

Le réservoir peut aussi être utilisé pour chauffer un espace tel qu'une pièce de vie et utilise à cet effet un échangeur de chaleur hydraulique. L'échangeur de chaleur transfère la chaleur du réservoir vers des "émetteurs" de chaleur, à savoir des radiateurs, via un réseau de tubes, une pompe, etc.

Ce système est complexe et d'un prix de revient élevé. De plus, sa performance est faible en raison des pertes de chaleur vers le radiateur.

Et ceci est d'autant plus aberrant lorsque l'on a à chauffer une petite surface telle qu'une chambre, un bureau ou un studio.

Par ailleurs, on connaît notamment par les documents US 6,237,544, US 7,337,753, US 5,146,911 et US 6,318,304 des structures de ballons d'eau chaude dont l'eau est chauffée par un brûleur à gaz disposé sous le ballon et à l'intérieur de l'enceinte thermiquement isolé. Il existe un espace entre la paroi externe du ballon et la paroi interne de l'enceinte, afin que les éventuelles fumées circulent. De tels dispositifs sont dangereux, tout particulièrement en raison de la présence d'un brûleur à gaz dans l'enceinte isolante.

Par ailleurs, on connaît de FR-A-2 661 241 un appareil conforme au préambule de la revendication 1 annexée.

Partant de cet état de la technique, la présente invention a pour but de pallier les inconvénients énumérés ci-dessus.

En d'autres termes, elle vise à fournir un appareil de chauffage et de production d'un fluide de stockage d'énergie qui soit de structure simple, économique et qui permette d'utiliser le réservoir de fluide chaud comme source de chauffage.

Ainsi, la présente invention se rapporte à un appareil de chauffage et de production d'un fluide de stockage d'énergie tel que d'eau chaude, qui comporte un réservoir dans lequel est contenue ledit fluide, une source thermique pour chauffer le fluide, ainsi qu'une enceinte isolante dans laquelle est placé le réservoir, ledit réservoir comprenant au moins une zone qui n'est pas en contact direct avec la paroi de l'enceinte, cette zone communiquant avec l'extérieur de cette enceinte isolante et étant en regard d'une ouverture formant fenêtre que comporte la paroi de ladite enceinte, ouverture pourvue d'au moins un volet permettant de l'obturer à la demande, caractérisé par le fait que ledit volet est constitué d'une partie verticale de l'enceinte qui est mobile en translation par rapport à une seconde partie fixe de l'enceinte, ces deux parties étant coaxiales, mais de diamètre différent, et que la portion du réservoir qui est en regard de la partie mobile dudit volet est ceinturée par un enroulement hélicoïdal d'échange thermique connectée à une source thermique.

Selon d'autres caractéristiques non limitatives et avantageuses de l'invention :
- ladite source thermique est notamment choisie dans la liste suivante : panneau solaire, chaudière ou pompe à chaleur déportée à l'extérieur du réservoir, résistance électrique, brûleur, notamment brûleur à gaz, condenseur d'une pompe à chaleur, chaudière ou pompe à chaleur intégrée dans le réservoir, poêle (à bois ou biomasse), échangeur connecté à une source d'énergie telle que chaudière, pompe à chaleur, panneau solaire ou poêle, ou une combinaison quelconque de certains de ceux-ci ;
- ladite ouverture est pourvue d'une série de lamelles parallèles destinées à orienter le flux d'air réchauffé et à augmenter la surface d'échange avec l'air, ces lamelles étant de préférence fixées sur le réservoir de fluide ;
- ladite source thermique est un échangeur, et ce dernier est connecté en série avec un second échangeur qui échange avec l'air ;
- la surface du réservoir est ondulée.

D'autres caractéristiques et avantages de l'invention apparaîtront à la lecture de la description détaillée qui va suivre. Elle sera faite en référence aux dessins annexés dans lesquels :
- les figures 1 et 2 sont des vues analogues, en coupe longitudinale, d'un mode de réalisation non couvert par les revendications montrant deux positions différentes d'un volet coulissant ;
- la figure 3 est similaire aux deux figures précédentes, mais montrent un mode de réalisation selon l'invention ;
- enfin, les figures 4 et suivantes montrent des variantes de réalisation du dispositif de la figure 3.

En se reportant aux figures 1 et 2, on a affaire à une première forme de réalisation comme déjà dit, non couverte par les revendications annexées.

Cet appareil 1 comprend un réservoir 2 d'eau chaude de type connu, par exemple en métal et d'une contenance d'une centaine de litres.

Ses faces supérieure et inférieure sont planes ou sensiblement planes, tandis que sa surface latérale, est cylindrique. Bien entendu, toute autre forme de réservoir (ou "ballon") peut être envisagée.

Ce réservoir renferme un moyen de chauffage non représenté de l'eau qui consiste en une résistance électrique. Bien entendu, tout autre moyen de chauffage, intégré dans le réservoir ou situé à l'extérieur de celui-ci peut être envisagé. Il s'agit par exemple de l'un et/ou l'autre des moyens suivants : bruleur à gaz ou condenseur d'une pompe à chaleur ou un échangeur connecté à une source d'énergie (chaudière, pompe à chaleur, panneau solaire, poêle, etc.)

Toujours de manière connue, le réservoir est disposé à l'intérieur et ceinturé par une enceinte 3 en matériau qui est un isolant thermique, ceci, afin de perdre le minimum de calories emmagasinées par l'eau.

A titre d'exemple, le matériau qui constitue l'enceinte isolante 3 est de la mousse de polyuréthane. On peut bien entendu faire usage d'autres matériaux tels que polypropylène, polystyrène extrudé, polystyrène expansé, mousse phénolique, ou tout type de matériau qui a une faible conductivité thermique (λ inférieure à 0.1 W/(m.K).

Son sommet est référencé 30, tandis que sa base est référencée 31.

La paroi latérale de l'enceinte est constituée de deux parties, en l'occurrence d'une première partie 32' qui est mobile en translation par rapport à une seconde partie fixe 32 de l'enceinte. Bien entendu, ces deux parties 32 et 32' sont coaxiales, mais de diamètre différent. Ici, la partie 32' a le plus petit diamètre.

Cela est clairement illustré aux figures 1 et 2, les deux parties 32 et 32' étant représentées à la figure 1 dans leur position de fermeture, tandis qu'elles sont représentées en position d'ouverture à la figure 2. Dans cette configuration, l'air extérieur peut lécher la surface du réservoir 2.

Bien entendu, des moyens de guidage et de déplacement non représentés équipent cet appareil.

A la figure 3, la partie mobile 32' est celle qui a le plus grand diamètre et est déplacée vers le haut pour découvrir la surface du réservoir. On met à profit l'espace à l'aplomb de la partie fixe 32 pour mettre en place un échangeur de chaleur externe hélicoïdal 7. Dans ces conditions, le "radiateur" qui réchauffe l'air extérieur est constitué par la paroi du réservoir 2 et l'échangeur 7.

Bien entendu, l'échangeur peut avoir une autre forme (par exemple constitué de tubes parallèles). A la base, cet échangeur est destiné à chauffer l'eau du ballon à partir d'une source d'énergie à l'extérieur du réservoir de stockage

L'appareil de la figure 4 est du même type. Toutefois, l'échangeur 7 est connecté, via des tuyaux 70 et 71, ainsi qu'une pompe 72, à un panneau solaire P.

Il s'agit bien entendu d'un simple exemple. En lieu et place du panneau solaire, on peut envisager un bruleur à gaz, un condenseur de pompe à chaleur ou un échangeur connecté à une source d'énergie (chaudière, pompe à chaleur, panneau solaire, poêle, etc.)

A la figure 5, l'échangeur 7 est connecté à une pompe à chaleur 8 de type connu, qui ne sera donc pas détaillée ici. Cette pompe à chaleur repose sur la partie supérieure 30 de l'enceinte, de sorte que l'encombrement au sol de l'appareil est le même que dans les modes de réalisation décrits plus hauts.

On peut aussi imaginer que la pompe à chaleur soit déportée loin du réservoir, avec une connexion adaptée.

Cet échangeur contient du réfrigérant ou bien un fluide caloporteur qui récupère les calories de la pompe à chaleur et les injecte dans l'eau du réservoir.

Le mode de réalisation de la figure 6 est identique au précédent, si ce n'est que l'on a monté en série avec la pompe à chaleur 8 un condenseur 9 monté au niveau de l'ouverture dégagée par la partie coulissante 32.

Quand l'eau contenue dans le réservoir est suffisamment chaude, l'échangeur 7 arrête de chauffer cette eau et on opère alors un réchauffage de l'air environnant, par le biais du condenseur 9 ou d'un refroidisseur à gaz.

La figure 7 représente une variante de l'appareil de la figure 6, dans lequel on a intercalé, entre la paroi du réservoir 2 et le condenseur 9, un ventilateur 6 qui a pour fonction essentielle de provoquer un brassage de l'air à réchauffer.

La figure 8 représente une variante de réalisation de l'appareil de la figure 4, dans laquelle un ventilateur 6 est placé dans l'ouverture 320, ainsi qu'un échangeur de chaleur additionnel 9'. De plus, l'échangeur 7 est connecté au panneau solaire P via cet échangeur additionneur 9' et la pompe 72.

La variante de la figure 9 diffère de celle de la figure 8 en ce que le panneau solaire P est remplacé par un brûleur à gaz ou fioul B.

Il est bien entendu possible de modifier la source, avec une chaudière ou panneau solaire par exemple.

Le système peut aussi être couplé à un panneau solaire ou chaudière à gaz. Dans ce cas, l'échangeur n'est par frigorifique mais hydraulique.

Le circuit ou raccordement entre la pompe à chaleur et l'échangeur du ballon peut être hydraulique ou frigorifique.

Le circuit pour les autres sources d'énergies (Panneau solaire, chaudière, etc.) seulement est hydraulique.

## Revendications

1. Appareil (1) de chauffage et de production d'un fluide de stockage d'énergie tel que de l'eau, qui comporte un réservoir (2) dans lequel est contenu ledit fluide, une source thermique (4) pour chauffer l'eau, ainsi qu'une enceinte isolante (3) dans laquelle est placé le réservoir (2), ledit réservoir comprenant au moins une zone qui n'est pas en contact direct avec la paroi de l'enceinte (3), cette zone communiquant avec l'extérieur de cette enceinte isolante (3) et étant en regard d'une ouverture (320) formant fenêtre que comporte la paroi de ladite enceinte, ouverture (320) pourvue d'au moins un volet permettant de l'obturer à la demande, **caractérisé par le fait que** ledit volet est constitué d'une partie verticale de l'enceinte (32') qui est mobile en translation par rapport à une seconde partie fixe de l'enceinte (32), ces deux parties étant coaxiales, mais de diamètre différent, et que la portion du réservoir qui est en regard de la partie mobile (32') dudit volet est ceinturée par un enroulement hélicoïdal (7) d'échange thermique connectée à une source thermique (8).

2. Appareil selon la revendication 1, **caractérisé par le fait que** ladite source thermique (8) est notamment choisie dans la liste suivante : panneau solaire, chaudière ou pompe à chaleur déportée à l'extérieur du réservoir, résistance électrique, bruleur à gaz, condenseur d'une pompe à chaleur, chaudière ou pompe à chaleur intégrée dans le réservoir, poêle à bois ou à biomasse, échangeur connecté à une source d'énergie (chaudière, pompe à chaleur, panneau solaire, poêle, etc.) ou une combinaison de ceux-ci.

3. Appareil selon l'une des revendications précédentes, **caractérisé par le fait que** ladite ouverture (320) est pourvue d'une série de lamelles parallèles destinées à orienter le flux d'air réchauffé et à augmenter la surface d'échange avec l'air, ces lamelles étant de préférence fixées sur le réservoir de fluide (2).

4. Appareil selon la revendication 2, dans lequel ladite source thermique (8) est un échangeur, **caractérisé par le fait que** ce dernier est connecté en série avec un second échangeur qui échange avec l'air.

5. Appareil selon l'une des revendications précédentes, **caractérisée en ce que** la surface du réservoir (2) est ondulée.

## Patentansprüche

1. Gerät (1) zum Heizen und zur Produktion eines Energiespeicherfluids wie Wasser, das ein Reservoir (2), in welchem das Fluid enthalten ist, eine Wärmequelle (4), um das Wasser zu erwärmen, sowie einen isolierenden Mantel (3), in welchem das Reservoir (2) platziert ist, aufweist, wobei das Reservoir mindestens eine Zone umfasst, die nicht in direktem Kontakt mit der Wand des Mantels (3) ist, wobei diese Zone mit der Außenwelt dieses isolierenden Mantels (3) kommuniziert und sich gegenüber einer Öffnung (320) befindet, die ein Fenster bildet, das die Wand des Mantels aufweist, wobei die Öffnung (320) mit mindestens einer Klappe ausgestattet ist, die erlaubt, sie im Bedarfsfall zu verschließen, **dadurch gekennzeichnet, dass** die Klappe aus einem vertikalen Mantelteil (32'), der im Verhältnis zu einem zweiten festen Mantelteil (32) verschiebend bewegbar ist, gebildet ist, wobei diese zwei Teile koaxial, aber unterschiedlichen Durchmessers sind, und dass der Abschnitt des Reservoirs, der sich gegenüber dem beweglichen Teil (32') der Klappe befindet, von einer schneckenförmigen Wärmetauscherwicklung (7) umgeben ist, die an eine Wärmequelle (8) angeschlossen ist.

2. Gerät nach Anspruch 1, **dadurch gekennzeichnet, dass** die Wärmequelle (8) insbesondere aus der folgenden Liste Solarpanel, Heizkessel oder außerhalb des Reservoirs versetzte Wärmepumpe, elektrischer Widerstand, Gasbrenner, Kondensator einer Wärmepumpe, Heizkessel oder in das Reservoir integrierte Wärmepumpe, Holz- oder Biomasseofen, mit einer Energiequelle gekoppelter Wärmetauscher (Heizkessel, Wärmepumpe, Solarpanel, Ofen usw.) ausgewählt oder eine Kombination derselben ist.

3. Gerät nach einem der vorangehenden Ansprüche, **dadurch gekennzeichnet, dass** die Öffnung (320) mit einer Reihe paralleler Lamelle ausgestattet ist, die zur Ausrichtung des Stroms gewärmter Luft und zur Vergrößerung der Austauschfläche mit der Luft bestimmt sind, wobei diese Lamellen vorzugsweise auf dem Fluidreservoir (2) befestigt sind.

4. Gerät nach Anspruch 2, wobei die Wärmequelle (8) ein Tauscher ist, **dadurch gekennzeichnet, dass** dieser mit einem zweiten Tauscher, der mit der Luft austauscht, in Reihe gekoppelt ist.

5. Gerät nach einem der vorangehenden Ansprüche, **dadurch gekennzeichnet, dass** die Oberfläche des Reservoirs (2) gewellt ist.

## Claims

1. An apparatus (1) for heating and producing an energy storage fluid such as water, which includes a tank (2) in which said fluid is contained, a heat source (4) for heating the water, as well as an insulating chamber (3) in which the tank (2) is placed, said tank comprising at least one area which is not in direct contact with the wall of the chamber (3), this area communicating with the outside of this insulating chamber (3) and facing an aperture (320) forming a window which the wall of said chamber includes, and aperture (320) provided with at least one flap allowing it to be obturated on demand, **characterized by** the fact that said flap consists of a vertical portion of the chamber (32') which is translationally movable relatively to a second fixed portion of the chamber (32), both of these portions being coaxial, but with a different diameter, and that the portion of the tank which faces the movable portion (32') of said flap is surrounded by a heat exchange helicoidal coil (7) connected to a heat source (8).

2. The apparatus according to claim 1, **characterized by** the fact that said heat source (8) is notably selected from the following list: solar panel, boiler or heat pump offset outside the tank, electric resistor, gas burner, heat pump condenser, boiler or heat pump integrated into the tank, wood or biomass stove, exchanger connected to an energy source (boiler, heat pump, solar panel, stove, etc.) or a combination thereof.

3. The apparatus according to one of the preceding claims, **characterized by** the fact that said aperture (320) is provided with a series of parallel strips intended to orient the heated-up airflow and to increase the exchange surface area with the air, these strips being preferably attached on the fluid tank (2).

4. The apparatus according to claim 2, wherein said heat source (8) is an exchanger, **characterized by** the fact that the latter is connected in series with a second exchanger which exchanges with the air.

5. The apparatus according to one of the preceding claims, **characterized in that** the surface of the tank (2) is corrugated.
